# EUROPÄISCHE PATENTSCHRIFT

(11) **EP 1 104 276 B1**
(45) Veröffentlichungstag und Bekanntmachung des Hinweises auf die Patenterteilung: **16.10.2002**
(21) Anmeldenummer: 99939453.9
(22) Anmeldetag: 06.08.1999
(51) Int. Cl.: A61G 7/10

(54) **BADEVORRICHTUNG, INSBESONDERE FÜR PHYSISCH BEEINTRÄCHTIGTE PERSONEN**
BATH SYSTEM, NOTABLY FOR PHYSICALLY HANDICAPPED PERSONS
ENSEMBLE BAIGNOIRE DESTINE NOTAMMENT AUX PERSONNES PHYSIQUEMENT HANDICAPEES

(30) Priorität: 10.08.1998 DE 19836037
(43) Veröffentlichungstag der Anmeldung: 06.06.2001
(73) Patentinhaber: Nowosad, Oswald, 78549 Spaichingen (DE)
(72) Erfinder: Nowosad, Oswald, 78549 Spaichingen (DE)
(74) Vertreter: Pfiz, Thomas, Dr.
(86) Internationale Anmeldenummer: EP9905688
(87) Internationale Veröffentlichungsnummer: WO00009062

(56) Entgegenhaltungen:
- DE-A- 4 106 524
- DE-C- 4 229 176
- US-A- 5 036 555

## Beschreibung

Die Erfindung betrifft eine Badevorrichtung insbesondere für physisch beeinträchtigte Personen mit einer mit Badewasser befüllbaren Badewanne und einer Hubfläche zum Anheben und Absenken einer in der Badewanne befindlichen Person.

Badevorrichtungen dieser Art sollen das Baden vor allem für solche Personen erleichtern, die aufgrund einer körperlichen Beeinträchtigung nicht imstande sind, über den Rand einer herkömmlichen Wanne zu treten. Dabei ist es bekannt, die Hubfläche durch eine starre Hubplatte zu realisieren, welche durch hydraulisch arbeitende Teleskopzylinder bewegbar ist. Diese Anordnung läßt sich gegebenenfalls als Baueinheit in eine Badewanne einsetzen. Hierbei hat es sich jedoch herausgestellt, daß eine starre Hubplatte ergonomisch nicht ausreichend anpaßbar ist, was insbesondere von Kranken mit Liegeschäden als nachteilig empfunden wird und bei Epilepsiekranken zu Verletzungen führen kann. Hinzu kommt ein beträchtlicher Bauaufwand für die Hubvorrichtung, die zudem aufgrund der ausgeprägten Technizität häufig in psychologischer Hinsicht nachteilig auf Patienten wirkt.

Dokument DE-A-41 06 524 offenbart eine Badevorrichtung mit allen im Oberbegiff des Anspruchs 1 definierten Merkmalen.

Ausgehend hiervon liegt der Erfindung die Aufgabe zugrunde, eine Badevorrichtung der eingangs angegebenen Art dahingehend zu entwickeln, daß mit einfachen Mitteln eine patientenfreundliche Benutzung ermöglicht wird.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die Erfindung geht von dem Gedanken aus, die Hubfläche in einer Doppelfunktion als Huborgan und Bademulde körpergerecht zu gestalten. Dies wird erfindungsgemäß dadurch erreicht, daß die Hubfläche durch eine flexible Hubmatte gebildet ist, welche eine mit einem Arbeitsfluid beaufschlagbare Stützwanne im Bereich ihrer nach oben weisenden Wannenöffnung druckdicht überspannt und unter Änderung des Arbeitsfluidvolumens in der Stützwanne als Badewanne senk- und hebbar ist. Der Patient ist damit ergonomisch gestützt, und die Hubbewegung wird ohne aufwendige und im Naßbereich gegen Verschmutzung anfällige Hubmechanik ermöglicht.

Gemäß einer besonders bevorzugten Ausgestaltung der Erfindung ist die Hubmatte gummielastisch dehnbar ausgebildet, wobei sie sich beim Absenken unter Dehnung an die Körperkontur der Person anschmiegt und eine mit Badewasser befüllbare, in ihren Abmessungen optimal an die Person angepaßte Mulde bildet.

Um Dehnbewegungen im Bereich der badenden Person zu reduzieren und die Person definiert abzustützen, ist es günstig, wenn die Hubmatte bereichsweise durch ein Aussteifungselement verstärkt ist.

Die Benutzung und auch die Reinigung wird dadurch weiter erleichtert, daß die Hubmatte in einer oberen Stellung die Wannenöffnung vorzugsweise unter außenkonvexer Wölbung glatt überspannt.

Weiter ist es von Vorteil, wenn die Hubmatte die Person unter Eigenspannung trägt und durch Abpumpen von in der Stützwanne befindlichem Arbeitsfluid absenkbar ist. Damit wird ein ungewolltes Absenken der Person vermieden und das Volumen der Bademulde exakt einstellbar, während die Person mit ihrem Eigengewicht im wesentlichen nur die spezielle Ausformung der Mulde beeinflußt.

Um die erforderliche Dehnbarkeit zu gewährleisten, besteht die Hubmatte vorteilhafterweise aus einem Siliconmaterial, vorzugsweise aus Siliconkautschuk, oder aus Gummi oder aus einem gummielastisch dehnbaren Elastomer.

Um die Handhabung bzw. Montage der Hubmatte zu erleichtern, ist es von Vorteil, wenn die Hubmatte im Bereich ihres Außenrandes einen umlaufenden Halterahmen aufweist.

Eine konstruktiv vorteilhafte Ausführung sieht vor, daß die Hubmatte mit dem die Wannenöffnung begrenzenden Rand der Stützwanne umlaufend druckdicht verbunden ist. Hierfür können der Rand der Stützwanne eine Profilnut und die Hubmatte eine in der Profilnut formschlüssig gehaltene Randwulst aufweisen, wobei ein an die Randwulst angrenzender Randstreifen der Hubmatte eine Nutflanke der Profilnut druckdicht umspannt.

Vorteilhafterweise weist die Stützwanne eine um die Wannenöffnung umlaufende Überlaufrinne für Badewasser auf, welche in einen Abflußkanal mündet. Damit fließt das Badewasser beim Anheben der Hubmatte selbsttätig ab, ohne daß hierfür besondere Armaturen erforderlich wären. Alternativ oder ergänzend ist es auch möglich, daß die Hubmatte vorzugsweise in ihrem Zentralbereich eine durch ein Verschlußstück dicht verschließbare Abflußöffnung aufweist, über welche das Brauchwasser unter Schwerkraftwirkung ableitbar ist.

In einer baulich besonders einfachen Ausführung ist es vorgesehen, daß das Arbeitsfluid durch Luft gebildet ist, und daß ein Gebläse zum Fördern von Luft zwischen dem Stützwannenraum und der umgebenden Atmosphäre angeordnet ist. Dabei kann das Gebläse durch zwei in einer den Stützwannenraum mit der umgebenden Atmosphäre verbindendenden Förderleitung in Reihe angeordnete Gebläseeinheiten gebildet sein, welche im Wechselbetrieb mit entgegengesetzter Förderrichtung arbeiten, um die Hubmatte abzusenken oder anzuheben.

Um eine besonders in ökonomischer Hinsicht vorteilhafte Betriebsweise zu ermöglichen, sind ein Speicherbehälter für Arbeitsfluid und eine Förderanordnung zum wahlweisen Fördern des Arbeitsfluids in einem geschlossenen Kreislauf zwischen dem Speicherbehälter und der Stützwanne vorgesehen. Dabei ist es günstig, wenn das Arbeitsfluid durch eine Arbeitsflüssigkeit, vorzugsweise Wasser gebildet ist und die Förderanordnung eine Flüssigkeitspumpe, vorzugsweise eine Kreiselradpumpe zur Förderung der Arbeitsflüssigkeit aufweist. Das Umpumpen von Arbeitsflüssigkeit läßt sich dadurch steuern, daß die Förderanordnung mindestens ein Wegeventil zur Fließwegumkehr des Arbeitsfluids zwischen dem Speicherbehälter und der Stützwanne aufweist. Zur Bedienungserleichterung ist es weiter vorteilhaft, wenn die Förderanordnung eine von einer auf der Hubmatte befindlichen Person bedienbare Steuereinrichtung zur Steuerung der Arbeitsfluidförderung aufweist.

In einer besonders kompakten Bauform trennt die Wandung der Stützwanne den mit dem Arbeitsfluid beaufschlagbaren Stützwannenraum von dem Speicherbehälter. Eine weitere Verbesserung auch in gestalterischer Hinsicht läßt dadurch erreichen, daß die Stützwanne, der Speicherbehälter und die Förderanordnung in einem gemeinsamen Wannengehäuse angeordnet sind. Dabei ist es günstig, wenn das Wannengehäuse und die Stützwanne als einstückiges Kunststoff-Formteil vorzugsweise aus Polyethylen ausgebildet sind.

Zur weiteren Verbesserung der Benutzungsfreundlichkeit ist eine vorzugsweise als in die Stützwanne einlegbare Heizmatte ausgebildete Heizvorrichtung zum Erwärmen des Arbeitsfluids vorgesehen.

Im folgenden wird die Erfindung anhand der in der Zeichnung in schematischer Weise dargestellten Ausführungsbeispiele näher erläutert. Es zeigen
- Fig. 1: eine Badevorrichtung mit einer eine Badewanne bildenden Hubmatte in einer oberen Stellung im vertikalen Längsschnitt;
- Fig. 2: eine Fig. 1 entsprechende Darstellung mit unter Dehnung abgesenkter Hubmatte;
- Fig. 3: die Badevorrichtung in einem zu Fig. 1 senkrechten Vertikalschnitt;
- Fig. 4: eine ausschnittsweise Vergrößerung der Darstellung nach Fig. 3 im Bereich des Wannenrandes;
- Fig. 5: ein Blockschaltbild einer hydraulisch arbeitenden Förderanordnung der Badevorrichtung.
- Fig. 6: ein weiteres Ausführungsbeispiel einer Hubmatte in Draufsicht;
- Fig. 7: die am Wannenrand fixierte Hubmatte in einer Fig. 4 entsprechenden Darstellung; und
- Fig. 8: ein Blockschaltbild einer pneumatisch betriebenen Badevorrichtung.

Die in der Zeichnung dargestellte Badevorrichtung besteht im wesentlichen aus einer in einem Wannengehäuse 10 angeordneten Stützwanne 12, einer die Stützwanne im Bereich ihrer nach oben weisenden Wannenöffnung 14 überspannenden Hubmatte 16 zum Absenken und Anheben einer darauf befindlichen Person 18 und einer Förderanordnung 20 zum Fördern bzw. Umpumpen eines Arbeitsfluids 22 zwischen einem Speicherbehälter 24 und einem durch die Stützwanne und die Hubmatte druckdicht begrenzten Stützwannenraum 26.

Das Wannengehäuse 10 und die Stützwanne 12 sind als einstückiges Formteil im Rotations-Sinterverfahren aus Polyethylen hergestellt. Die Wandung 28 der Stützwanne 12 trennt dabei den Stützwannenraum 26 von dem durch das Wannengehäuse 10 nach außen begrenzten Speicherbehälter 24. Das Wannengehäuse 10 weist im Bereich seiner Seitenwand 30 einen Einzug 32 zur statischen Stabilisierung auf. Zum Umpumpen des Arbeitsfluids 22 ist die in einer stirnseitigen Kammer 34 des Wannengehäuses 10 angeordnete Förderanordnung 20 über Verbindungsstutzen 36, 38 mit dem Speicherbehälter 24 und dem Stützwannenraum 26 verbunden.

Die Hubmatte 16 ist wasserdicht und besteht aus einem gummielastisch dehnbaren Siliconkautschuk. Sie ist mit dem die Wannenöffnung 14 begrenzenden Randbereich 40 der Stützwanne 12 umlaufend druckdicht fest verbunden. Wie insbesondere Fig. 4 zeigt, ist hierfür der Randbereich 40 an seiner Unterseite mit einer seitlich nach außen weisenden Profilnut 42 versehen, in welcher ein Randwulst 44 der Hubmatte 16 über Verbindungsmittel (Schrauben 46, Halteleiste 48) formschlüssig verankerbar ist. Dabei umspannt ein an den Randwulst 44 angrenzender Randstreifen 50 der Hubmatte 16 die obere Nutflanke 52 der Profilnut 42, wodurch ein druckdichter Abschluß gewährleistet ist. Eine in dem Wannengehäuse 10 ausgeformte Überlaufrinne 54 umgibt den Randbereich 40 der Stützwanne 12 umlaufend und mündet in einen Abflußkanal 56. Zur Erwärmung des Arbeitsfluids 22 ist eine Heizmatte 58 bodenseitig in der Stützwanne 12 angeordnet.

Um zur Erzeugung einer Hubbewegung der Hubmatte 16 das aus Wasser bestehende Arbeitsfluid 22 wahlweise, d.h. in der gewünschten Menge und Förderrichtung zwischen dem Speicherbehälter 24 und der Stützwanne bzw. dem Stützwannenraum 26 hin und her zu fördern, weist die Förderanordnung 20 eine mittels Motor 60 angetriebene Kreiselradpumpe 62 sowie zwei Wegeventile 64, 66 auf (Fig. 5). Diese 3/3-Wegeventile 64, 66 sperren in ihrer federzentrierten Grundstellung 0 den Fließpfad 68 des Arbeitsfluids 22 zwischen dem Speicherbehälter 24 und dem Stützwannenraum 26, während sie in ihren Funktionsstellungen I und II eine Umkehr der Fließrichtung ermöglichen. Zur Ansteuerung des Pumpenmotors 62 und der Ventile 64, 66 ist eine Steuereinrichtung 70 vorgesehen, welche eine Bedieneinheit 72 zur gegebenenfalls sprachgesteuerten Bedienung durch die auf der Hubmatte 16 befindliche Person 18 aufweist.

Die Hubmatte 16 erleichtert einer physisch beeinträchtigten Person 18 die Benutzung der Badevorrichtung. In der in Fig. 1 gezeigten angehobenen Stellung ist die Hubmatte 16 glatt gespannt und trägt die Person 18 unter Eigenspannung. Durch Abpumpen von Arbeitsfluid 22 aus dem Stützwannenraum 26 in den Speicherbehälter 24 wird die Hubmatte 16 unter Dehnung abgesenkt und bildet dabei eine an die Körperkontur der Person 18 angepaßte Mulde bzw. Badewanne 74 (Fig. 2), die mit nicht gezeigtem Badewasser befüllbar ist. Um das Verlassen dieser volumenveränderlichen Badewanne zu erleichtern, wird das Arbeitsfluid 22 in umgekehrter Richtung aus dem Speicherbehälter 24 in den Stützwannenraum 26 hineingepumpt. Dabei kann das geförderte Arbeitsfluidvolumen so gewählt werden, daß sich die Hubmatte 16 schließlich nach oben wölbt (nicht gezeigt), um ein Abrollen der Person 18 über den Rand 40 zu ermöglichen und das Badewasser vollständig in die Überlaufrinne 54 abfließen zu lassen.

Bei dem in Fig. 6 gezeigten Ausführungsbeispiel weist die Hubmatte 16 im Bereich ihres Außenrandes 76 einen einvulkanisierten umlaufenden, formsteifen Halterahmen 78 auf. Dieser ist über Schraubverbindungsmittel 79 auf dem Rand 40 der Stützwanne 12 befestigt, wobei die Hubmatte druckdicht an den Stützwannenrand anliegt (Fig. 7). Grundsätzlich ist es auch möglich, die in dem Halterahmen 78 aufgespannte Hubmatte 16 auf den Rand einer herkömmlichen Badewanne lediglich aufzulegen und mit diesem unter Erzeugung eines Unterdrucks in dem durch die herkömmliche Badewanne und die Hubmatte 16 begrenzten Raum in dichte Anlage zu bringen. Wie in Fig. 6 gezeigt, kann die Hubmatte 16 eine durch ein Verschlußstück 80 dicht verschließbare Abflußöffnung 82 aufweisen, über welche Brauchwasser in den darunterliegenden Wannenraum und von dort in einen Abfluß ableitbar ist. Weiter kann die Hubmatte 16 vorzugsweise in ihrem Zentralbereich durch ein Aussteifungselement 84, insbesondere eine Stützplatte oder ein einvulkanisiertes Gewebe ausgesteift sein, um der badenden Person einen festen Halt zu geben.

Ein weiteres Ausführungsbeispiel sieht vor, daß das Arbeitsfluid durch Luft gebildet ist. In diesem Fall ist der Stützwannenraum 26 über ein Gebläse mit der umgebenden Atmosphäre verbunden (Fig. 8). Das Gebläse ist durch zwei im Wechselbetrieb in entgegengesetzte Förderrichtung arbeitende Gebläseeinheiten 86, 88 gebildet, die in Reihe in einer Förderleitung 90 angeordnet sind, über welche der Stützwannenraum 26 mit Atmosphäre (Auslaßstelle 92) kommuniziert. Dabei fördert die Gebläseeinheit 88 im Saugbetrieb Luft aus dem Stützwannenraum 26 durch die abgeschaltete Gebläseeinheit 86 hindurch, um die Hubmatte 16 entgegen deren Eigenvorspannung absenken zu können. zum Absperren der Förderleitung 90 ist ein von der badenden Person bedienbares Magnetventil 94 vorgesehen.

Zusammenfassend ist folgendes festzuhalten: Die Erfindung betrifft eine Badevorrichtung mit einer mit Badewasser befüllbaren Badewanne 74 und einer Hubfläche 16 zum Anheben und Absenken einer in der Badewanne 74 befindlichen Person 18. Um die Benutzung für physisch beeinträchtigte Personen zu erleichtern, die Hubfläche durch eine flexible Hubmatte 16 gebildet ist, welche eine mit einem Arbeitsfluid 22 beaufschlagbare Stützwanne 12 im Bereich ihrer nach oben weisenden Wannenöffnung 14 druckdicht überspannt und unter Änderung des Arbeitsfluidvolumens in der Stützwanne 12 als Badewanne 74 senk- und hebbar ist.

## Patentansprüche

1. Badevorrichtung insbesondere für physisch beeinträchtigte Personen mit einer mit Badewasser befüllbaren Badewanne (74) und einer Hubfläche (16) zum Anheben und Absenken einer in der Badewanne (74) befindlichen Person (18),wobei die Hubfläche durch eine flexible Hubmatte (16) gebildet ist, welche eine mit einem Arbeitsfluid (22) beaufschlagbare Stützwanne (12) im Bereich ihrer nach oben weisenden Wannenöffnung (14) druckdicht überspannt und unter Änderung des Arbeitsfluidvolumens in der Stützwanne (12) als Badewanne (74) senk- und hebbar ist, wobei die Hubmatte (16) mit dem die Wannenöffnung (14) begrenzenden Rand (40) der Stützwanne (12) umlaufend druckdicht verbunden ist, **dadurch gekennzeichnet, daß** die Hubmatte (16) die Person (18) unter Eigenspannung trägt und durch Abpumpen von in der Stützwanne (12) befindlichem Arbeitsfluid (22) absenkbar ist.

2. Vorrichtung nach Anspruch 1, **dadurch gekennzeichnet, daß** die Hubmatte (16) gummielastisch dehnbar ausgebildet ist und beim Absenken unter Dehnung eine an die Körperkontur der Person (18) angepaßte, mit Badewasser befüllbare Mulde (74) als Badewanne bildet.

3. Vorrichtung nach Anspruch 1 oder 2, **dadurch gekennzeichnet, daß** die Hubmatte (16) bereichsweise durch ein Aussteifungselement (84) zum Abstützen der Person (18) verstärkt ist.

4. Vorrichtung nach einem der Ansprüche 1 bis 3, **dadurch gekennzeichnet, daß** die Hubmatte (16) in einer oberen Stellung die Wannenöffnung (14) gegebenenfalls unter außenkonvexer Wölbung glatt überspannt.

5. Vorrichtung nach einem der Ansprüche 1 bis 4, **dadurch gekennzeichnet, daß** die Hubmatte (16) aus einem dehnbaren Siliconmaterial, vorzugsweise aus Siliconkautschuk, oder aus Gummi oder aus einem gummielastisch dehnbaren Elastomer besteht.

6. Vorrichtung nach einem der Ansprüche 1 bis 5, **dadurch gekennzeichnet, daß** die Hubmatte (16) im Bereich ihres Außenrandes (76) mit einem umlaufenden Halterahmen (78) fest verbunden ist.

7. Vorrichtung nach einem der Ansprüche 1 bis 6, **dadurch gekennzeichnet, daß** der Rand (40) der Stützwanne (12) eine Profilnut (42) aufweist, und daß die Hubmatte (16) eine in der Profilnut (42) formschlüssig gehaltene Randwulst (44) aufweist, wobei ein an die Randwulst (44) angrenzender Randstreifen (50) der Hubmatte (16) eine Nutflanke (52) der Profilnut (42) druckdicht umspannt.

8. Vorrichtung nach einem der Ansprüche 1 bis 7, **dadurch gekennzeichnet, daß** die Stützwanne (12) eine um die Wannenöffnung (14) umlaufende Überlaufrinne (54) für Badewasser aufweist, welche in einen Abflußkanal (56) mündet.

9. Vorrichtung nach einem der Ansprüche 1 bis 8, **dadurch gekennzeichnet, daß** die Hubmatte (16) eine durch ein Verschlußstück (80) dicht verschließbare Abflußöffnung (82) aufweist.

10. Vorrichtung nach einem der Ansprüche 1 bis 91, **dadurch gekennzeichnet, daß** das Arbeitsfluid durch Luft gebildet ist.

11. Vorrichtung nach einem der Ansprüche 1 bis 10, **gekennzeichnet durch** ein Gebläse (86,88) zum Fördern von Luft als Arbeitsfluid zwischen dem Stützwannenraum (26) und der umgebenden Atmosphäre (92).

12. Vorrichtung nach Anspruch 11, **dadurch gekennzeichnet, daß** das Gebläse durch zwei in einer den Stützwannenraum (26) mit der umgebenden Atmosphäre verbindendenden Förderleitung (90) in Reihe angeordnete, im Wechselbetrieb mit entgegengesetzter Förderrichtung arbeitende Gebläseeinheiten (86,88) gebildet ist.

13. Vorrichtung nach einem der Ansprüche 1 bis 12, **gekennzeichnet durch** einen Speicherbehälter (24) für das Arbeitsfluid (22) und eine Förderanordnung (20) zum wahlweisen Fördern des Arbeitsfluids (22) in einem geschlossenen Kreislauf (68) zwischen dem Speicherbehälter (24) und der Stützwanne (12).

14. Vorrichtung nach Anspruch 13, **dadurch gekennzeichnet, daß** das Arbeitsfluid durch eine Arbeitsflüssigkeit (22), vorzugsweise Wasser gebildet ist, und daß die Förderanordnung (20) eine Flüssigkeitspumpe (62), vorzugsweise eine Kreiselradpumpe zur Förderung der Arbeitsflüssigkeit (22) aufweist.

15. Vorrichtung nach Anspruch 13 oder 14, **dadurch gekennzeichnet, daß** die Förderanordnung (20) mindestens ein Wegeventil (64,66) zur Fließwegumkehr des Arbeitsfluids (22) zwischen dem Speicherbehälter (24) und der Stützwanne (12) aufweist.

16. Vorrichtung nach einem der Ansprüche 13 bis 15, **dadurch gekennzeichnet, daß** die Förderanordnung (20) eine von einer auf der Hubmatte (16) befindlichen Person (18) bedienbare Steuereinrichtung (70) zur Steuerung der Arbeitsfluidförderung aufweist.

17. Vorrichtung nach einem der Ansprüche 13 bis 16, **dadurch gekennzeichnet, daß** die Wandung (28) der Stützwanne (12) den mit dem Arbeitsfluid (22) beaufschlagbaren Stützwannenraum (26) von dem Speicherbehälter (24) trennt.

18. Vorrichtung nach einem der Ansprüche 13 bis 17, **dadurch gekennzeichnet, daß** die Stützwanne (12), der Speicherbehälter (24) und die Förderanordnung (20) in einem gemeinsamen Wannengehäuse (10) angeordnet sind.

19. Vorrichtung nach Anspruch 18, **dadurch gekennzeichnet, daß** das Wannengehäuse (10) und die Stützwanne (12) als einstückiges Kunststoff-Formteil vorzugsweise aus Polyethylen ausgebildet sind.

20. Vorrichtung nach einem der Ansprüche 1 bis 19, **gekennzeichnet durch** eine vorzugsweise als in die Stützwanne (12) einlegbare Heizmatte ausgebildete Heizvorrichtung (58) zum Erwärmen des Arbeitsfluids (22).

## Claims

1. Bathing device, in particular for physically handicapped persons, including a bathtub (74) which can be filled with bath water and a lift surface (16) for lifting and lowering a person (18) situated in the bathtub (74), wherein the lift surface is formed by a flexible lift mat (16), which covers over a support tub (12) in pressure tight engagement about the upwardly directed tub opening (14) of the support tub (12), which support tub (12) is loadable with work fluid and which flexible lift mat (16) is raiseable and lowerable to function as a bath basin (74) in response to changes in the work fluid volume in the support tub (12), wherein the lift mat (16) is connected in pressure-tight manner around the rim (40) of the support tub (12), thereby **characterized, that** the lift mat (16) supports the person (18) under pre-tension and can be lowered by pumping out of work fluid situated in the support tub (12).

2. Device according to Claim 1, thereby **characterized, that** the lift mat (16) is formed of a rubber elastic stretchable material and which, during lowering, stretches to form a cradle which can be filled with water and which conforms to the body contours of a person (18) positioned thereon.

3. Device according to Claim 1 or 2, thereby **characterized, that** the lift mat (16) is reinforced in areas by a stiffening element (84) for supporting the person (18).

4. Device according to one of Claims 1 through 3, thereby **characterized, that** the lift mat (16) in its raised position spans flat over the tub opening (14) or, optionally, is bowed out in a convex manner.

5. Device according to one of Claims 1 through 4, thereby **characterized, that** the lift mat (16) is comprised of a stretchable silicon material, preferably of silicon rubber, or rubber, or a stretchable rubbery elastomer.

6. Device according to one of Claims 1 through 5, thereby **characterized, that** the lift mat (16) in the area of its outer rim (76) is rigidly connected to a circumscribing retaining frame (78).

7. Device according to one of Claims 1 through 6, thereby **characterized, that** the rim (40) of the support tub (12) has a profile groove (42), and that the lift mat (16) has a curved-in edge (44) form fittingly retained in the profile groove (42), and wherein a rim strip (50) bordering the curved-in edge (44) is tensioned around the groove lip (52) of the profile groove (42) in pressure tight manner.

8. Device according to one of Claims 1 through 7, thereby **characterized, that** the support tub (12) includes an overflow channel (54) running about the tub opening (14) of the support tub (12) for bath water, which is in communication with a discharge channel (56).

9. Device according to one of Claims 1 through 8, thereby **characterized, that** the lift mat (16) includes an outflow opening (80) tightly sealable via a closure piece (82).

10. Device according to one of Claims 1 through 9, thereby **characterized, that** the working fluid is air.

11. Device according to one of Claims 1 through 10, **characterized by** a blower (86, 88) for conveying air as the work fluid between the support tub space (26) and the surrounding atmosphere (92).

12. Device according to Claim 11, thereby **characterized, that** a blower is formed by two blower units (86, 88) provided in series in a conveyor channel (90) which connects the support tub space (26) with the surrounding atmosphere, operating in opposition with opposing directions of conveyance.

13. Device according to one of Claims 1 through 12, **characterized by** a storage container (24) for the work fluid (22) and a conveyor device (20) for selective conveyance of the work fluid (22) in a closed circuit (68) between the storage container (24) and the support tub (12).

14. Device according to Claim 13, thereby **characterized, that** the work fluid is a work liquid (22), preferably water, and that the conveyor device (20) is a liquid pump (62), preferably a centrifugal pump for conveying the work liquid (22).

15. Device according to Claim 13 or 14, thereby **characterized, that** the conveyor device (20) includes at least one directional valve (64, 66) for changing the direction of flow of the work fluid (22) between the storage container (24) and the support tub (12).

16. Device according to one of Claims 13 through 15, thereby **characterized, that** conveyor device (20) includes a control device (70) for controlling the conveyance of the work fluid, said control device operable by a person (18) situated upon the lift mat (16).

17. Device according to one of Claims 13 through 16, thereby **characterized, that** the wall (28) of the support tub (12) separates the support tub space acted upon by the work fluid (22) from the storage container (24).

18. Device according to one of Claims 13 through 17, thereby **characterized, that** the support tub (12), the storage container (24) and the conveyor means (20) are provided in a common tub housing (10).

19. Device according to Claim 18, thereby **characterized, that** the tub housing (10) and the support tub (12) are formed as a one-piece plastic part, preferably of polyethylene.

20. Device according to one of Claims 1 through 19, **characterized by** a heating device (58) for warming the work fluid (22), preferably formed as a heat mat introduceable in the support tub (12).

## Revendications

1. Ensemble baignoire destiné notamment aux personnes physiquement handicapées, comportant une baignoire (74) que l'on peut remplir d'eau pour le bain, et une surface de levage (16) pour monter et descendre une personne (18) se trouvant dans la baignoire (74), la surface de levage étant formée d'une natte de levage souple (16), qui recouvre de façon étanche sous pression une cuvette de soutien (12) pouvant être alimentée en fluide de travail (22) dans la zone de son ouverture de cuvette dirigée vers le haut (14) et qui peut être, par modification du volume du fluide de travail, descendue et remontée dans la cuvette de soutien (12) qui sert de baignoire (74), la natte de levage (16) étant reliée de façon étanche sous pression sur toute la périphérie avec le bord (40) de la cuvette de soutien (12) limitant l'ouverture de la cuvette (14), **caractérisé en ce que** la natte de levage (16) supporte la personne (18) par sa propre tension et qu'elle peut être descendue en évacuant par pompage le fluide de travail (22) se trouvant dans la cuvette de soutien (12).

2. Ensemble selon la revendication 1, **caractérisé en ce que** la natte de levage (16) est conçue pour être extensible à la façon d'une gomme élastique et qu'au moment où elle est descendue, elle forme en se tendant une cuvette (74) servant de baignoire, qui suit le contour extérieur du corps de la personne (18) et qui peut être remplie avec l'eau du bain.

3. Ensemble selon la revendication 1 ou 2, **caractérisé en ce que** la natte de levage (16) est par endroit renforcée par un élément raidisseur (84) qui contribue à soutenir la personne (18).

4. Ensemble selon l'une des revendications 1 à 3, **caractérisé en ce que** la natte de levage (16), en position supérieure, recouvre à plat l'ouverture de la cuvette (14) éventuellement en formant un arc convexe vers l'extérieur.

5. Ensemble selon l'une des revendications 1 à 4, **caractérisé en ce que** la natte de levage (16) est fabriquée dans un matériau de silicone extensible, de préférence dans du caoutchouc siliconé ou dans du caoutchouc, ou encore dans un élastomère extensible à la façon d'une gomme élastique.

6. Ensemble selon l'une des revendications 1 à 5, **caractérisé en ce que** la natte de levage (16) est reliée dans la zone de son bord extérieur (76) de façon fixe à un cadre support faisant le tour (78).

7. Ensemble selon l'une des revendications 1 à 6, **caractérisé en ce que** le bord (40) de la cuvette de soutien (12) comporte une rainure profilée (42), et **en ce que** la natte de levage (16) comporte un bourrelet extérieur (44) maintenu dans la rainure profilée (42) par engagement positif, une bande latérale (50) de la natte de levage (16) jouxtant le bourrelet extérieur (44) serrant ce faisant un flanc de rainure (52) de la rainure profilée (42) de façon étanche sous pression.

8. Ensemble selon l'une des revendications 1 à 7, **caractérisé en ce que** la cuvette de soutien (12) comporte une rigole de trop-plein (54) pour l'eau du bain qui fait le tour de l'ouverture de la cuvette (14) et qui débouche dans un canal d'évacuation (56).

9. Ensemble selon l'une des revendications 1 à 8, **caractérisé en ce que** la natte de levage (16) comporte une ouverture d'évacuation (82) pouvant être bouchée de façon étanche à l'aide d'un élément d'obturation (80).

10. Ensemble selon l'une des revendications 1 à 9, **caractérisé en ce que** le fluide de travail est formé par de l'air.

11. Ensemble selon l'une des revendications 1 à 10, **caractérisé par** une soufflerie (86, 88) pour faire circuler l'air en tant que fluide de travail entre l'espace de la cuvette de soutien (26) et l'atmosphère environnante (92).

12. Ensemble selon la revendication 11, **caractérisé en ce que** la soufflerie est conçue par deux unités soufflantes (86, 88) disposées en série dans une conduite de circulation (90) assurant la liaison à l'atmosphère environnante, et qui travaillent en fonctionnement alterné dans une direction de circulation opposée.

13. Ensemble selon l'une des revendications 1 à 12, **caractérisé par** un réservoir de stockage (24) pour le fluide de travail (22) et un dispositif de circulation (20) pour faire circuler le fluide de travail (22) dans un circuit fermé (68) au choix entre le réservoir de stockage (24) et la cuvette de soutien (12).

14. Ensemble selon la revendication 13, **caractérisé en ce que** le fluide de travail est formé d'un liquide de travail (22), de préférence l'eau, et **en ce que** le dispositif de circulation (20) comprend une pompe à liquides (62), de préférence une pompe centrifuge, pour faire circuler le liquide de travail (22).

15. Ensemble selon la revendication 13 ou 14, **caractérisé en ce que** le dispositif de circulation (20) comporte au moins une soupape multivoie (64, 66) pour inverser le sens de l'écoulement du fluide de travail (22) entre le réservoir de stockage (24) et la cuvette de soutien (12).

16. Ensemble selon l'une des revendications 13 à 15, **caractérisé en ce que** le dispositif de circulation (20) comporte une unité de commande (70) pouvant être actionnée par une personne (18) reposant sur la natte de levage (16) pour commander la circulation du fluide de travail.

17. Ensemble selon l'une des revendications 13 à 16, **caractérisé en ce que** la paroi (28) de la cuvette de soutien (12) sépare l'espace de la cuvette de soutien (26) pouvant être alimenté en fluide de travail (22) du réservoir de stockage (24).

18. Ensemble selon l'une des revendications 13 à 17, **caractérisé en ce que** la cuvette de soutien (12), le réservoir de stockage (24) et le dispositif de circulation (20) sont logés dans un caisson de baignoire commun (10).

19. Ensemble selon la revendication 18, **caractérisé en ce que** le caisson de baignoire (10) et la cuvette de soutien (12) sont conçus sous forme d'une pièce moulée d'un seul tenant dans un plastique, de préférence dans du polyéthylène.

20. Ensemble selon l'une des revendications 1 à 19, **caractérisé par** un dispositif de chauffage (58) conçu de préférence sous forme d'une natte chauffante pouvant être posée dans la cuvette de soutien (12) et destiné à chauffer le fluide de travail (22).
